# FASCICULE DE BREVET EUROPEEN

(11) **EP 2 279 139 B1**
(45) Date de publication et mention de la délivrance du brevet: **21.09.2011**
(21) Numéro de dépôt: 09745959.8
(22) Date de dépôt: 17.04.2009
(51) Int. Cl.: B65D 85/04, B65H 49/08, B65H 57/18, B65H 75/16, B65H 75/28

(54) **DISPOSITIF D'EMBALLAGE ET DE DEROULEMENT D'UNE BOBINE DE CABLE**
VORRICHTUNG ZUR VERPACKUNG UND ZUR ABWICKLUNG EINER KABELSPULE
DEVICE FOR PACKAGING AND UNWINDING A CABLE SPOOL

(30) Priorité: 24.04.2008 FR 0852745
(43) Date de publication de la demande: 02.02.2011
(73) Titulaire: Nexans, 75008 Paris (FR)
(72) Inventeur: ODOT, Patrick, F-71400 Autun (FR)
(74) Mandataire: Lenne, Laurence
(86) Numéro de dépôt international: PCT/FR2009/050716
(87) Numéro de publication internationale: WO 2009/138640

(56) Documents cités:
- WO-A-99/59898
- DE-U1- 8 705 959
- US-A- 1 952 056
- US-A- 2 035 930
- US-A- 6 109 005

## Description

L'invention concerne un dispositif d'emballage et de déroulement combinés d'une bobine de câble, en particulier de câble électrique.

Le document de brevet WO 99/59898 décrit un dispositif de retenue et de déroulement d'une bobine de câble selon le préambule de la revendication 1. Ce dispositif comporte un boîtier de forme cylindrique dans lequel est placée la bobine de câble par une ouverture latérale qui est refermée par un clapet et comportant un orifice central supérieur par lequel peut être déroulé le câble.

Ce dispositif pose un problème de bon déroulement du câble. En effet, une fois une longueur de câble tirée par l'orifice central et coupée pour utilisation, l'extrémité libre du câble peut se déplacer dans l'orifice central et n'est pas contrôlable. Il peut en résulter un déroulement ultérieur de la bobine, sans qu'il soit souhaité.

Par ailleurs, le document de brevet US 1 952 056 décrit un dispositif d'emballage et de déroulement d'une bobine de câble, comportant un boîtier en carton rigide, dans lequel est placée la bobine de câble et comportant un orifice central supérieur par lequel peut être déroulé le câble, un dispositif de retenue en métal étant fixé sur le boîtier.

Ce dispositif est constitué de différentes pièces de matériau différent qui nécessitent une fixation spécifique et est relativement complexe à monter.

L'invention résout ce problème au moyen d'un agencement particulièrement simple.

Pour ce faire, l'invention propose un dispositif d'emballage et de déroulement d'une bobine de câble, comportant un boîtier en matière plastique rigide, de forme cylindrique, dans lequel est placée la bobine de câble et comportant un orifice central supérieur par lequel peut être déroulé le câble, caractérisé en ce que ledit orifice central supérieur comprend un dispositif de retenue de l'extrémité libre du câble constitué d'une languette faisant partie du dit boîtier et traversant diamétralement le dit orifice central et comportant une ouverture de passage du câble assurant sa retenue et en ce que ledit boîtier comporte également un orifice central inférieur d'introduction de la bobine.

Cette languette a pour avantage de servir également de poignée de préhension du dispositif.

Cet orifice central inférieur permet l'introduction de la bobine de câble dans le dispositif sans nécessité de clapet de fermeture articulé sur le boîtier.

Selon un mode de réalisation préféré, ladite ouverture de passage est constituée d'une découpe de ladite languette, de façon particulièrement simple à fabriquer.

Ladite découpe est avantageusement conformée de plusieurs lignes de découpe radiales.

Le dispositif comporte de préférence également un film recouvrant ledit boîtier.

Ce film assure la protection et le maintien du boîtier et la fermeture des orifices centraux, lors du stockage et du transport du dispositif équipé de sa bobine de câble et évite toute sortie de la bobine. Il peut avantageusement porter des indications de références ou commerciales, formant un emballage du dispositif.

Ledit film est avantageusement transparent et peut être en polyéthylène.

Ledit boîtier est avantageusement transparent et peut être en polyéthyltérephtalate, de préférence thermoformé.

L'invention est décrite ci-après plus en détail à l'aide d'une figure représentant un mode de réalisation préféré de l'invention.
La figure 1 est une vue en perspective d'un dispositif conforme à l'invention équipé d'une bobine de câble.
La figure 2 est une vue de dessus du dispositif, sans bobine de câble.
La figure 3 est une vue en coupe verticale selon III-III, sans bobine de câble.

Le dispositif d'emballage et de déroulement combinés d'une bobine de câble, en particulier d'un câble électrique, conforme à l'invention, comporte un boîtier 1 de forme cylindrique dans lequel est placée la bobine de câble B et comportant un orifice central supérieur 2. La section de cette forme cylindrique est ici octogonale, mais être également circulaire.

Selon l'invention, l'orifice central 2 comprend un dispositif de passage et de retenue de l'extrémité libre du câble, une fois ce dernier coupé, par lequel le câble peut être dévidé.

Ce dispositif de passage et de retenue est constitué d'une languette 3 faisant partie du boîtier traversant diamétralement l'orifice central 2 et comportant une ouverture de passage 4 du câble assurant sa retenue. Cette languette 3 sert également de poignée de préhension du dispositif. L'ouverture de passage 4 est constituée d'une découpe de la languette 4, conformée de plusieurs lignes de découpe radiales 4A, de type passe-fil.

Le boîtier 1 comporte également un orifice central inférieur 5 permettant l'introduction de la bobine de câble dans le boîtier.

Le dispositif comporte également un film 6, de préférence transparent et en polyéthylène, recouvrant totalement le boîtier 1. Ce film peut porter des indications de références ou commerciales, formant un emballage du dispositif.

Lors de l'utilisation du dispositif, il suffit de découper le film au droit de l'orifice central supérieur 2 comme illustré sur les figures et référencé par 6A sur la figure 3, pour libérer l'extrémité libre du câble et dérouler le câble au travers de la découpe de maintien 4.

Le boîtier 1 est de préférence transparent. Il est ainsi possible de connaître le type de câble et sa couleur par simple visualisation, ainsi que niveau de câble restant dans le dispositif.

Le boîtier est de préférence en polyéthyltérephtalate qui est recyclable, de préférence thermoformé. Il peut également être réalisé par moulage par injection, rotomoulage ou soufflage.

## Revendications

1. Dispositif d'emballage et de déroulement d'une bobine de câble (B), comportant un boîtier (1) en matière plastique rigide, de forme cylindrique, dans lequel est placée la bobine de câble et comportant un orifice central supérieur (2) par lequel peut être déroulé le câble, **caractérisé en ce que** ledit orifice central supérieur (2) comprend un dispositif de retenue de l'extrémité libre du câble constitué d'une languette (3) faisant partie du dit boîtier (1) et traversant diamétralement le dit orifice central (2) et comportant une ouverture de passage (4) du câble assurant sa retenue et **en ce que** ledit boîtier (1) comporte également un orifice central inférieur (5) d'introduction de la bobine.

2. Dispositif selon la revendication précédente, **caractérisé en ce que** ladite ouverture de passage (4) est constituée d'une découpe de ladite languette.

3. Dispositif selon la revendication précédente, **caractérisé en ce que** ladite découpe est conformée de plusieurs lignes de découpe radiales (4A).

4. Dispositif selon l'une des revendications précédentes, **caractérisé en ce qu'**il comporte également un film (6) recouvrant ledit boîtier (1).

5. Dispositif selon la revendication précédente, **caractérisé en ce que** ledit film (6) est transparent.

6. Dispositif selon la revendication précédente, **caractérisé en ce que** ledit film (6) est en polyéthylène.

7. Dispositif selon l'une des revendications précédentes, **caractérisé en ce que** ledit boîtier (1) est transparent.

8. Dispositif selon l'une des revendications précédentes, **caractérisé en ce que** ledit boîtier (1) est en polyéthyltérephtalate.

## Claims

1. A device for packaging and unwinding a cable spool (B), including a casing (1) in rigid plastic material, with a cylindrical shape, in which the cable spool is placed, and including a central upper orifice (2) through which the cable may be unwound, **characterized in that** said upper central orifice (2) comprises a device for retaining the free end of the cable consisting of a tab (3) being part of said casing (1) and diametrically crossing said central orifice (2), and including an opening (4) for letting through the cable ensuring its retention and **in that** said casing (1) also includes a lower central orifice (5) for introducing the spool.

2. The device according to the preceding claim, **characterized in that** said passage opening (4) consists of a cut-out of said tab.

3. The device according to the preceding claim, **characterized in that** said cut-out is conformed with several radial cut-out lines (4A).

4. The device according to one of the preceding claims, **characterized in that** it also includes a film (6) covering said casing (1).

5. The device according to the preceding claim, **characterized in that** said film (6) is transparent.

6. The device according to the preceding claim, **characterized in that** said film (6) is in polyethylene.

7. The device according to one of the preceding claims, **characterized in that** said casing (1) is transparent.

8. The device according to one of the preceding claims, **characterized in that** said casing (1) is in poly(ethyl terephthalate).

## Patentansprüche

1. Verpackungs- und Abrollvorrichtung einer Kabelspule (B), die ein Gehäuse (1) aus festem Kunststoff zylindrischer Form umfasst, in dem die Kabelspule platziert ist und eine obere zentrale Öffnung (2) aufweist, durch die das Kabel abrollbar ist, **dadurch gekennzeichnet, dass** diese obere zentrale Öffnung (2) eine Rückhaltevorrichtung des freien Endes des Kabels umfasst, die von einer Zunge (3) gebildet wird, die Bestandteil des Gehäuses (1) ist und die zentrale Öffnung (2) quer durchquert und eine Durchgangsöffnung (4) des Kabels aufweist, die seinen Halt gewährleistet, und dass das Gehäuse (1) ebenfalls eine untere zentrale Öffnung (5) zum Einsetzen der Spule aufweist.

2. Vorrichtung nach vorhergehendem Anspruch, **dadurch gekennzeichnet, dass** die Durchgangsöffnung (4) von einem Ausschnitt der Zunge gebildet wird.

3. Vorrichtung nach vorhergehendem Anspruch, **dadurch gekennzeichnet, dass** der Ausschnitt von mehreren radialen Ausschnittlinien (4A) gebildet wird.

4. Vorrichtung nach vorhergehendem Anspruch, **dadurch gekennzeichnet, dass** sie ebenfalls eine Folie (6) umfasst, die das Gehäuse (1) bedeckt.

5. Vorrichtung nach vorhergehendem Anspruch, **dadurch gekennzeichnet, dass** die Folie (6) durchsichtig ist.

6. Vorrichtung nach vorhergehendem Anspruch, **dadurch gekennzeichnet, dass** die Folie (6) aus Polyethylen ist.

7. Vorrichtung nach einem der vorhergehenden Ansprüche, **dadurch gekennzeichnet, dass** das Gehäuse (1) durchsichtig ist.

8. Vorrichtung nach vorhergehendem Anspruch, **dadurch gekennzeichnet, dass** das Gehäuse (1) aus Polyethylterephthalat ist.
